# FASCICULE DE BREVET EUROPEEN

(11) **EP 4 172 452 B1**
(45) Date de publication et mention de la délivrance du brevet: **12.06.2024**
(21) Numéro de dépôt: 21737086.5
(22) Date de dépôt: 29.06.2021
(51) Int. Cl.: E06B 9/322, E06B 9/388, E06B 9/68, E06B 9/72

(54) **DISPOSITIF D'OCCULTATION COMPRENANT UN DISPOSITIF D'ENTRAÎNEMENT MOTORISÉ**
BESCHATTUNGSVORRICHTUNG MIT EINER MOTORISCHEN ANTRIEBSEINRICHTUNG
SHADING DEVICE COMPRISING A MOTORISED DRIVE DEVICE

(30) Priorité: 30.06.2020 FR 2006872
(43) Date de publication de la demande: 03.05.2023
(73) Titulaire: Somfy Activites SA, 74300 Cluses (FR)
(72) Inventeur: CAREGNATO, Stéphane, 74300 Cluses (FR); LELEU, Miguel, 74300 Cluses (FR); STEPHAN, Clément, 74300 Cluses (FR); LAGARDE, Eric, 74300 Cluses (FR); DUPIELET, Norbert, 74300 Cluses (FR)
(74) Mandataire: Lavoix
(86) Numéro de dépôt international: PCT/EP2021/067873
(87) Numéro de publication internationale: WO 2022/002955

(56) Documents cités:
- WO-A1-2017/036947
- WO-A1-2017/036966

## Description

La présente invention concerne un dispositif d'occultation.

De manière générale, la présente invention concerne le domaine des dispositifs d'occultation comprenant un dispositif d'entraînement motorisé mettant en mouvement un écran, entre au moins une première position et au moins une deuxième position.

Un dispositif d'entraînement motorisé comprend un actionneur électromécanique d'un élément mobile de fermeture, d'occultation ou de protection solaire, tel qu'un store ou tout autre matériel équivalent, appelé par la suite écran.

On connaît déjà le document WO 2017/036966 A1 qui décrit un dispositif d'occultation comprenant un écran, un dispositif de maintien de l'écran, une barre de charge, un dispositif d'entraînement motorisé et un dispositif d'alimentation en énergie électrique. Une première extrémité de l'écran est disposée au niveau du dispositif de maintien de l'écran. Une deuxième extrémité de l'écran est fixée à la barre de charge. Le dispositif d'entraînement motorisé comprend un actionneur électromécanique. L'actionneur électromécanique est configuré pour entraîner en déplacement l'écran. Le dispositif d'alimentation en énergie électrique comprend une batterie, un premier élément de connexion électrique et un deuxième élément de connexion électrique. La batterie est disposée au niveau du dispositif de maintien de l'écran. La batterie est reliée électriquement à l'actionneur électromécanique. Le premier élément de connexion électrique est disposé au niveau de la barre de charge ou de l'écran. Le premier élément de connexion électrique est configuré pour être relié électriquement à une source d'alimentation en énergie électrique externe, de sorte à recharger la batterie. En outre, le deuxième élément de connexion électrique est disposé au niveau du dispositif de maintien de l'écran. Le deuxième élément de connexion électrique est configuré pour coopérer avec le premier élément de connexion électrique, uniquement lorsque l'écran est dans une position de rechargement de la batterie. La position de rechargement de la batterie correspond soit à une position de fin de course haute de l'écran, soit à une position de l'écran où la barre de charge est à proximité du dispositif de maintien de l'écran, de sorte à établir une liaison électrique entre le premier élément de connexion électrique et le deuxième élément de connexion électrique. Ce dispositif d'occultation donne globalement satisfaction.

Cependant, ce dispositif d'occultation présente l'inconvénient que le dispositif d'alimentation en énergie électrique ne permet pas de compenser un désalignement du premier élément de connexion électrique par rapport au deuxième élément de connexion électrique, lors de l'atteinte par l'écran de la position de rechargement de la batterie, que ce soit suivant une largeur du dispositif d'occultation ou suivant une profondeur du dispositif d'occultation.

La présente invention a pour but de résoudre les inconvénients précités et de proposer un dispositif d'occultation permettant de compenser un désalignement d'un premier élément de connexion électrique par rapport à un deuxième élément de connexion électrique, lors de l'atteinte par l'écran d'une position de rechargement d'une batterie.

A cet égard, la présente invention vise un dispositif d'occultation,
le dispositif d'occultation comprenant au moins :
   - un écran,
   - un dispositif de maintien de l'écran, une première extrémité de l'écran étant disposée au niveau du dispositif de maintien de l'écran,
   - une barre de charge, une deuxième extrémité de l'écran étant fixée à la barre de charge,
   - un dispositif d'entraînement motorisé, et
   - un dispositif d'alimentation en énergie électrique,
le dispositif d'entraînement motorisé comprenant au moins :
   - un actionneur électromécanique, l'actionneur électromécanique étant configuré pour entraîner en déplacement l'écran,
le dispositif d'alimentation en énergie électrique comprenant au moins :
   - une batterie, la batterie étant disposée au niveau du dispositif de maintien de l'écran, la batterie étant reliée électriquement à l'actionneur électromécanique,
   - un premier élément de connexion électrique, le premier élément de connexion électrique étant disposé au niveau de la barre de charge ou de l'écran, le premier élément de connexion électrique étant configuré pour être relié électriquement à une source d'alimentation en énergie électrique externe, de sorte à recharger la batterie, et
   - un deuxième élément de connexion électrique, le deuxième élément de connexion électrique étant disposé au niveau du dispositif de maintien de l'écran, le deuxième élément de connexion électrique étant configuré pour coopérer avec le premier élément de connexion électrique, uniquement lorsque l'écran est dans une position de rechargement de la batterie, la position de rechargement de la batterie correspondant soit à une position de fin de course haute de l'écran, soit à une position de l'écran où la barre de charge est à proximité du dispositif de maintien de l'écran, de sorte à établir une liaison électrique entre le premier élément de connexion électrique et le deuxième élément de connexion électrique.

Selon l'invention, le dispositif d'alimentation en énergie électrique comprend, en outre, un élément élastique, l'élément élastique étant configuré pour être fixé sur la barre de charge ou sur l'écran, le premier élément de connexion électrique étant solidaire de l'élément élastique. En outre, l'élément élastique est configuré pour compenser un désalignement du premier élément de connexion électrique par rapport au deuxième élément de connexion électrique, lors de l'atteinte par l'écran de la position de rechargement de la batterie.

Ainsi, lors de l'atteinte par l'écran de la position de rechargement de la batterie, l'élément élastique permet d'aligner le premier élément de connexion électrique par rapport au deuxième élément de connexion électrique, en particulier suivant une largeur du dispositif d'occultation ou suivant une profondeur du dispositif d'occultation ou suivant la largeur du dispositif d'occultation et la profondeur du dispositif d'occultation.

De cette manière, une telle construction du dispositif d'alimentation en énergie électrique permet d'atteindre le deuxième élément de connexion électrique disposé au niveau du dispositif de maintien de l'écran par le premier élément de connexion électrique, suite à un déplacement de l'écran jusqu'à la position de rechargement de la batterie, tout en compensant un désalignement du premier élément de connexion électrique par rapport au deuxième élément de connexion électrique par l'intermédiaire de l'élément élastique, dû notamment à la position de l'écran par rapport au dispositif de maintien de l'écran, suivant la largeur du dispositif d'occultation et/ou suivant la profondeur du dispositif d'occultation.

Par conséquent, une telle construction du dispositif d'alimentation en énergie électrique permet de garantir un rechargement en énergie électrique simplifié et ergonomique pour l'utilisateur de la batterie à partir de la source d'alimentation en énergie électrique externe.

En outre, une telle construction du dispositif d'alimentation en énergie électrique permet d'éviter à un utilisateur de monter sur un escabeau pour accéder au deuxième élément de connexion électrique disposé au niveau du dispositif de maintien de l'écran.

Par ailleurs, une telle construction du dispositif d'alimentation en énergie électrique permet d'améliorer l'esthétique du dispositif d'occultation, puisque le deuxième élément de connexion électrique peut être intégré au niveau du dispositif de maintien de l'écran et qu'un clair de jour peut être minimisé entre l'écran et le dispositif de maintien de l'écran.

L'élément élastique permet donc au premier élément de connexion électrique de se connecter avec le deuxième élément de connexion électrique, lors de l'atteinte par l'écran de la position de rechargement de la batterie, autrement dit avant que la barre de charge n'atteigne le dispositif de maintien de l'écran, lors d'un déplacement de montée de l'écran.

En outre, l'élément élastique est configuré pour se déformer lorsque le premier élément de connexion électrique est mis en contact avec le deuxième élément de connexion électrique, lors de l'atteinte par l'écran de la position de rechargement de la batterie.

Par ailleurs, l'élément élastique est configuré pour se déformer en cas de collision du premier élément de connexion électrique avec une partie du dispositif d'occultation, en particulier avec le dispositif de maintien de l'écran, lors d'un déplacement de l'écran vers la position de rechargement de la batterie, de sorte à éviter d'endommager le dispositif d'occultation, en particulier dans le cas où l'actionneur électromécanique déplace l'écran au-delà de la position de rechargement de la batterie, lors d'un mouvement de montée de l'écran.

L'élément élastique est également configuré pour se déformer lors du stockage et du transport du dispositif d'occultation et, plus particulièrement, du dispositif d'alimentation en énergie électrique.

En outre, un assemblage de l'élément élastique supportant le premier élément de connexion électrique sur la barre de charge ou sur l'écran, en particulier sur une partie inférieure de l'écran, permet de faciliter un branchement électrique de la source d'alimentation en énergie électrique externe au premier élément de connexion électrique, puisque ce branchement électrique peut être mis en oeuvre lorsque l'écran est dans une position basse ou dans une position de fin de course basse, autrement dit sans avoir à monter sur un escabeau pour accéder au premier élément de connexion électrique.

Selon une caractéristique avantageuse de l'invention, l'élément élastique comprend au moins une partie formant un ressort.

Selon une autre caractéristique avantageuse de l'invention, le premier élément de connexion électrique comprend une première partie magnétique. Le deuxième élément de connexion électrique comprend une deuxième partie magnétique. En outre, la première partie magnétique coopère avec la deuxième partie magnétique, de sorte à maintenir le premier élément de connexion électrique contre le deuxième élément de connexion électrique, lorsque l'écran est dans la position de rechargement de la batterie.

Selon une autre caractéristique avantageuse de l'invention, le premier élément de connexion électrique comprend un premier élément de centrage. Le deuxième élément de connexion électrique comprend un deuxième élément de centrage. En outre, le premier élément de centrage coopère avec le deuxième élément de centrage, de sorte à centrer le premier élément de connexion électrique par rapport au deuxième élément de connexion électrique, lorsque l'écran est dans la position de rechargement de la batterie.

Selon une autre caractéristique avantageuse de l'invention, le premier élément de centrage est un pion. En outre, le deuxième élément de centrage est un trou, ou inversement.

Selon une autre caractéristique avantageuse de l'invention, le dispositif d'alimentation en énergie électrique comprend au moins un élément de fixation. En outre, l'élément de fixation fixe l'élément élastique sur la barre de charge ou sur l'écran.

Selon une autre caractéristique avantageuse de l'invention, l'élément de fixation est un élément de fixation par encliquetage élastique. En outre, l'élément de fixation est configuré pour coopérer avec un contour externe de la barre de charge.

Selon une autre caractéristique avantageuse de l'invention, l'élément de fixation est une pince. En outre, l'élément de fixation est configuré pour être maintenu par pincement sur l'écran.

Selon une autre caractéristique avantageuse de l'invention, le dispositif d'alimentation en énergie électrique comprend un troisième élément de connexion électrique. Le troisième élément de connexion électrique est solidaire de l'élément élastique. En outre, le troisième élément de connexion électrique est configuré pour être relié électriquement, d'une part, au premier élément de connexion électrique et, d'autre part, à la source d'alimentation en énergie électrique externe.

Selon une autre caractéristique avantageuse de l'invention, le dispositif d'occultation comprend, en outre, un tube d'enroulement. L'écran est enroulable sur le tube d'enroulement. En outre, le tube d'enroulement est agencé de sorte à être entraîné en rotation par l'actionneur électromécanique.

D'autres particularités et avantages de l'invention apparaîtront encore dans la description ci-après, faite en référence aux dessins annexés, donnés à titre d'exemples non limitatifs :
[Fig 1] la figure 1 est une vue schématique en coupe transversale d'une installation comprenant un dispositif d'occultation conforme à un premier mode de réalisation de l'invention ;
[Fig 2] la figure 2 est une vue schématique en perspective de l'installation illustrée à la figure 1 ;
[Fig 3] la figure 3 est une vue en coupe schématique d'un actionneur électromécanique de l'installation illustrée aux figures 1 et 2, selon un plan de coupe passant par un axe de rotation d'un arbre de sortie de l'actionneur électromécanique ;
[Fig 4] la figure 4 est une vue schématique en perspective d'un dispositif d'occultation de l'installation illustrée aux figures 1 et 2 ;
[Fig 5] la figure 5 est une vue schématique et partielle à plus grande échelle du dispositif d'occultation illustré à la figure 4, selon un autre angle de vue ;
[Fig 6] la figure 6 est une vue schématique en perspective et partielle d'un dispositif d'occultation selon un deuxième mode de réalisation de l'invention ; et
[Fig 7] la figure 7 est une vue schématique en perspective et partielle d'un dispositif d'occultation selon un troisième mode de réalisation de l'invention.

On décrit tout d'abord, en référence aux figures 1 et 2, une installation 6, comprenant un dispositif de fermeture, d'occultation ou de protection solaire 3 conforme à un premier mode de réalisation l'invention, installée dans un bâtiment B comportant une ouverture 1, fenêtre ou porte. Cette installation 6 est équipée d'un écran 2 appartenant au dispositif de fermeture, d'occultation ou de protection solaire 3, en particulier un store motorisé.

Le dispositif de fermeture, d'occultation ou de protection solaire 3 est par la suite appelé « dispositif d'occultation ». Le dispositif d'occultation 3 comprend l'écran 2.

Le dispositif d'occultation 3 peut comprendre un store, notamment une toile, enroulable, un store plissé ou à lames. La présente invention s'applique à tous les types de dispositif d'occultation.

On décrit, en référence aux figures 1 à 4, un store enroulable conforme au premier mode de réalisation de l'invention.

Le dispositif d'occultation 3 comprend un tube d'enroulement 4 et un dispositif d'entraînement motorisé 5. Le dispositif d'entraînement motorisé 5 comprend un actionneur électromécanique 11 illustré à la figure 3.

L'écran 2 du dispositif d'occultation 3 est enroulé sur le tube d'enroulement 4 entraîné par le dispositif d'entraînement motorisé 5. Ainsi, l'écran 2 est mobile entre une position enroulée, en particulier haute, et une position déroulée, en particulier basse.

L'écran 2 du dispositif d'occultation 3 est un écran de fermeture, d'occultation et/ou de protection solaire, s'enroulant et se déroulant autour du tube d'enroulement 4, dont le diamètre intérieur est supérieur au diamètre externe de l'actionneur électromécanique 11, de sorte que l'actionneur électromécanique 11 peut être inséré dans le tube d'enroulement 4, lors de l'assemblage du dispositif d'occultation 3.

Avantageusement, le dispositif d'occultation 3 comprend un dispositif de maintien 9, 23.

Avantageusement, le dispositif de maintien 9, 23 peut comprendre deux supports 23. Un support 23 est disposé à chaque extrémité du tube d'enroulement 4, dans une configuration assemblée du dispositif d'occultation 3.

Ainsi, le tube d'enroulement 4 est maintenu par l'intermédiaire des supports 23. Un seul des supports 23 est visible aux figures 1 et 5. Les supports 23 permettent de lier mécaniquement le dispositif d'occultation 3 à la structure du bâtiment B, notamment au mur M du bâtiment B.

Avantageusement, le dispositif de maintien 9, 23 peut comprendre un caisson 9. En outre, le tube d'enroulement 4 et au moins une partie de l'écran 2 sont logés à l'intérieur du caisson 9, dans la configuration assemblée du dispositif d'occultation 3.

De manière générale, le caisson 9 est disposé au-dessus de l'ouverture 1, ou encore en partie supérieure de l'ouverture 1.

Ici et comme illustré aux figures 1 et 5, les supports 23 sont également logés à l'intérieur du caisson 9.

Avantageusement, le caisson 9 comprend deux joues 10, telles qu'illustrées aux figures 2, 4 et 5. Une joue 10 est disposée à chaque extrémité du caisson 9, dans la configuration assemblée du dispositif d'occultation 3.

En variante, représentée à la figure 2, le tube d'enroulement 4 est maintenu par l'intermédiaire du caisson 9, en particulier par l'intermédiaire des joues 10 du caisson 9, sans utiliser des supports, tels que les supports 23 mentionnés ci-dessus.

Avantageusement, le dispositif d'occultation 3 peut également comprendre deux coulisses latérales 26, comme illustré uniquement à la figure 2. Chaque coulisse latérale 26 comprend une gorge 29. Chaque gorge 29 de l'une des coulisses latérales 26 coopère, autrement dit est configurée pour coopérer, avec un bord latéral 2a de l'écran 2, dans la configuration assemblée du dispositif d'occultation 3, de sorte à guider l'écran 2, lors de l'enroulement et du déroulement de l'écran 2 autour du tube d'enroulement 4.

L'actionneur électromécanique 11 est, par exemple, de type tubulaire. Celui-ci permet de mettre en rotation le tube d'enroulement 4 autour d'un axe de rotation X, de sorte à dérouler ou enrouler l'écran 2 du dispositif d'occultation 3.

Ainsi, l'écran 2 peut être enroulé et déroulé sur le tube d'enroulement 4. Dans l'état monté, l'actionneur électromécanique 11 est inséré dans le tube d'enroulement 4.

Le dispositif d'occultation 3 comprend, en outre, une barre de charge 8 pour exercer une tension sur l'écran 2.

Le store enroulable, qui forme le dispositif d'occultation 3, comporte une toile, formant l'écran 2 du store enroulable 3. Une première extrémité de l'écran 2, en particulier l'extrémité supérieure de l'écran 2, dans la configuration assemblée du dispositif d'occultation 3, est fixée au tube d'enroulement 4. En outre, une deuxième extrémité de l'écran 2, en particulier l'extrémité inférieure de l'écran 2, dans la configuration assemblée du dispositif d'occultation 3, est fixée à la barre de charge 8.

Ici, la toile formant l'écran 2 est réalisée à partir d'un matériau textile.

Dans un exemple de réalisation, non représenté, la première extrémité de l'écran 2 présente un ourlet au travers duquel est disposée une tige, en particulier en matière plastique. Cet ourlet réalisé au niveau de la première extrémité de l'écran 2 est obtenu au moyen d'une couture de la toile formant l'écran 2. Lors de l'assemblage de l'écran 2 sur le tube d'enroulement 4, l'ourlet et la tige situés au niveau de la première extrémité de l'écran 2 sont insérés par coulissement dans une rainure ménagée sur la face externe du tube d'enroulement 4, en particulier sur toute la longueur du tube d'enroulement 4, de sorte à solidariser l'écran 2 avec le tube d'enroulement 4 et à pouvoir enrouler et dérouler l'écran 2 autour du tube d'enroulement 4.

Quel que soit le mode de réalisation, la première extrémité de l'écran 2 est disposée au niveau du dispositif de maintien 9, 23, en ce sens que cette première extrémité demeure au-dessus de l'ouverture 1 en configuration assemblée du dispositif d'occultation 3.

Dans le cas d'un store enroulable, la position haute enroulée correspond à une position de fin de course haute prédéterminée, ou encore à la mise en appui de la barre de charge 8 de l'écran 2 contre un bord d'un caisson 9 du store enroulable 3, et la position basse déroulée correspond à une position de fin de course basse prédéterminée, ou à la mise en appui de la barre de charge 8 de l'écran 2 contre un seuil 7 de l'ouverture 1, ou encore au déroulement complet de l'écran 2.

Avantageusement, le dispositif d'entraînement motorisé 5 est commandé par une unité de commande. L'unité de commande peut être, par exemple, une unité de commande locale 12 ou une unité de commande centrale 13.

Avantageusement, l'unité de commande locale 12 peut être reliée, en liaison filaire ou non filaire, avec l'unité de commande centrale 13.

Avantageusement, l'unité de commande centrale 13 peut piloter l'unité de commande locale 12, ainsi que d'autres unités de commande locales similaires et réparties dans le bâtiment.

Le dispositif d'entraînement motorisé 5 est, de préférence, configuré pour exécuter les commandes de déroulement ou d'enroulement de l'écran 2 du dispositif d'occultation 3, pouvant être émises, notamment, par l'unité de commande locale 12 ou l'unité de commande centrale 13.

L'installation 6 comprend soit l'unité de commande locale 12, soit l'unité de commande centrale 13, soit l'unité de commande locale 12 et l'unité de commande centrale 13.

On décrit à présent, plus en détail et en référence à la figure 3, l'actionneur électromécanique 11 appartenant à l'installation 6 des figures 1 et 2.

L'actionneur électromécanique 11 comprend un moteur électrique 16. Le moteur électrique 16 comprend un rotor et un stator, non représentés, positionnés de manière coaxiale autour de l'axe de rotation X du tube d'enroulement 4 en configuration montée du dispositif d'entraînement motorisé 5.

Des moyens de commande de l'actionneur électromécanique 11, permettant le déplacement de l'écran 2 du dispositif d'occultation 3, comprennent au moins une unité électronique de contrôle 15. Cette unité électronique de contrôle 15 est apte à mettre en fonctionnement le moteur électrique 16 de l'actionneur électromécanique 11, et, en particulier, permettre l'alimentation en énergie électrique du moteur électrique 16.

Ainsi, l'unité électronique de contrôle 15 commande, notamment, le moteur électrique 16, de sorte à ouvrir ou fermer l'écran 2, comme décrit précédemment.

Les moyens de commande de l'actionneur électromécanique 11 comprennent des moyens matériels et/ou logiciels.

A titre d'exemple nullement limitatif, les moyens matériels peuvent comprendre au moins un microcontrôleur, non représenté.

Avantageusement, l'unité électronique de contrôle 15 comprend, en outre, un premier module de communication 27, comme illustré à la figure 2, où seule cette partie de l'actionneur électromécanique 11 est représentée, en particulier de réception d'ordres de commande, les ordres de commande étant émis par un émetteur d'ordres, tel que l'unité de commande locale 12 ou l'unité de commande centrale 13, ces ordres étant destinés à commander le dispositif d'entraînement motorisé 5.

Avantageusement, le premier module de communication 27 de l'unité électronique de contrôle 15 est de type sans fil. En particulier, le premier module de communication 27 est configuré pour recevoir des ordres de commande radioélectriques.

Avantageusement, le premier module de communication 27 peut également permettre la réception d'ordres de commande transmis par des moyens filaires.

Avantageusement, l'unité électronique de contrôle 15, l'unité de commande locale 12 et/ou l'unité de commande centrale 13 peuvent être en communication avec une station météorologique disposée à l'intérieur du bâtiment B ou déportée à l'extérieur du bâtiment B, incluant, notamment, un ou plusieurs capteurs pouvant être configurés pour déterminer, par exemple, une température, une luminosité, ou encore une vitesse de vent, dans le cas où la station météorologique est déportée à l'extérieur du bâtiment B.

Avantageusement, l'unité électronique de contrôle 15, l'unité de commande locale 12 et/ou l'unité de commande centrale 13 peuvent également être en communication avec un serveur 28, tel qu'illustré à la figure 2, de sorte à contrôler l'actionneur électromécanique 11 suivant des données mises à disposition à distance par l'intermédiaire d'un réseau de communication, en particulier un réseau internet pouvant être relié au serveur 28.

L'unité électronique de contrôle 15 peut être commandée à partir de l'unité de commande locale 12 et/ou centrale 13. L'unité de commande locale 12 et/ou centrale 13 est pourvue d'un clavier de commande. Le clavier de commande de l'unité de commande locale 12 ou centrale 13 comprend un ou plusieurs éléments de sélection 14 et, éventuellement, un ou plusieurs éléments d'affichage 34.

A titre d'exemples nullement limitatifs, les éléments de sélection peuvent comprendre des boutons poussoirs et/ou des touches sensitives. Les éléments d'affichage peuvent comprendre des diodes électroluminescentes et/ou un afficheur LCD (acronyme du terme anglo-saxon « Liquid Crystal Display ») ou TFT (acronyme du terme anglo-saxon « Thin Film Transistor »). Les éléments de sélection et d'affichage peuvent être également réalisés au moyen d'un écran tactile.

L'unité de commande locale 12 et/ou centrale 13 comprend au moins un deuxième module de communication 36.

Ainsi, le deuxième module de communication 36 de l'unité de commande locale 12 ou centrale 13 est configuré pour émettre, autrement dit émet, des ordres de commande, en particulier par des moyens sans fil, par exemple radioélectriques, ou par des moyens filaires.

En outre, le deuxième module de communication 36 de l'unité de commande locale 12 ou centrale 13 peut également être configuré pour recevoir, autrement dit reçoit, des ordres de commande, en particulier par l'intermédiaire des mêmes moyens.

Le deuxième module de communication 36 de l'unité de commande locale 12 ou centrale 13 est configuré pour communiquer, autrement dit communique, avec le premier module de communication 27 de l'unité électronique de contrôle 15.

Ainsi, le deuxième module de communication 36 de l'unité de commande locale 12 ou centrale 13 échange des ordres de commande avec le premier module de communication 27 de l'unité électronique de contrôle 15, soit de manière monodirectionnelle, soit de manière bidirectionnelle.

Avantageusement, l'unité de commande locale 12 est un point de commande, pouvant être fixe ou nomade. Un point de commande fixe peut être un boîtier de commande destiné à être fixé sur une façade du mur M du bâtiment B ou sur une face d'un cadre dormant d'une fenêtre ou d'une porte. Un point de commande nomade peut être une télécommande, un téléphone intelligent ou une tablette.

Avantageusement, l'unité de commande locale 12 et/ou centrale 13 comprend, en outre, un contrôleur 35.

Le dispositif d'entraînement motorisé 5, en particulier l'unité électronique de contrôle 15, est, de préférence, configuré pour exécuter des ordres de commande de déplacement, notamment de fermeture ainsi que d'ouverture, de l'écran 2 du dispositif d'occultation 3. Ces ordres de commande peuvent être émis, notamment, par l'unité de commande locale 12 ou par l'unité de commande centrale 13.

Le dispositif d'entraînement motorisé 5 peut être contrôlé par l'utilisateur, par exemple par la réception d'un ordre de commande correspondant à un appui sur le ou l'un des éléments de sélection 14 de l'unité de commande locale 12 ou centrale 13.

Le dispositif d'entraînement motorisé 5 peut également être contrôlé automatiquement, par exemple par la réception d'un ordre de commande correspondant à au moins un signal provenant d'au moins un capteur et/ou à un signal provenant d'une horloge de l'unité électronique de contrôle 15, en particulier du microcontrôleur. Le capteur et/ou l'horloge peuvent être intégrés à l'unité de commande locale 12 ou à l'unité de commande centrale 13.

Avantageusement, l'actionneur électromécanique 11 comprend un carter 17, en particulier tubulaire. Le moteur électrique 16 est monté à l'intérieur du carter 17, en particulier dans une configuration assemblée de l'actionneur électromécanique 11.

Ici, le carter 17 de l'actionneur électromécanique 11 est de forme cylindrique, notamment de révolution autour de l'axe de rotation X.

Dans un exemple de réalisation, le carter 17 est réalisé dans un matériau métallique.

La matière du carter de l'actionneur électromécanique n'est pas limitative et peut être différente. Il peut s'agir, en particulier, d'une matière plastique.

Le dispositif d'occultation 3 comprend, en outre, un dispositif d'alimentation en énergie électrique 31. L'actionneur électromécanique 11 est relié électriquement au dispositif d'alimentation en énergie électrique 31.

Le dispositif d'alimentation en énergie électrique 31 comprend au moins une batterie 24. L'actionneur électromécanique 11 est alimenté en énergie électrique, autrement dit est configuré pour être alimenté en énergie électrique, au moyen de la batterie 24.

Avantageusement, l'actionneur électromécanique 11 comprend la batterie 24.

Ainsi, et comme visible à la figure 3, la batterie 24 est disposée à l'intérieur du carter 17, en particulier dans la configuration assemblée de l'actionneur électromécanique 11.

En variante, non représentée, la batterie 24 peut être disposée au niveau du caisson 9 du dispositif d'occultation 3. La batterie 24 peut ainsi être disposée à l'intérieur ou à l'extérieur du caisson 9. La batterie 24 peut également être disposée à l'intérieur du tube d'enroulement 4, tout en étant à l'extérieur du carter 17.

Quel que soit le mode de réalisation, la batterie 24 est disposée au niveau du dispositif de maintien 9, 23, comme la première extrémité de l'écran 2.

Ici, l'actionneur électromécanique 11 comprend un câble d'alimentation électrique 18 permettant son alimentation en énergie électrique, notamment de l'unité électronique de contrôle 15 et du moteur électrique 16, en particulier à partir de la batterie 24.

Ici et tel qu'illustré à la figure 3, la batterie 24 est reliée électriquement directement à l'unité électronique de contrôle 15, par le câble d'alimentation électrique 18.

La batterie 24 est de type rechargeable.

Avantageusement, la batterie 24 comprend un ou plusieurs éléments de stockage d'énergie. Les éléments de stockage d'énergie de la batterie 24 peuvent être, notamment, des accumulateurs rechargeables ou encore des piles rechargeables.

Avantageusement, le dispositif d'entraînement motorisé 5 et, en particulier, l'unité électronique de contrôle 15, comprend des éléments de chargement configurés pour charger la batterie 24 à partir de l'énergie électrique fournie par une source d'alimentation en énergie électrique externe 25, telle qu'illustrée aux figures 4 et 5.

Avantageusement, la source d'alimentation en énergie électrique externe 25 est un chargeur pouvant être branché sur une prise électrique murale, de sorte à recharger la batterie 24 à partir d'un réseau d'alimentation électrique du secteur.

Avantageusement, l'unité électronique de contrôle 15 comprend une première carte électronique 15a et une deuxième carte électronique 15b.

Avantageusement, la première carte électronique 15a est configurée pour contrôler le moteur électrique 16. En outre, la deuxième carte électronique 15b est configurée pour, notamment, permettre la recharge de la batterie 24 et, éventuellement, accéder à des fonctions de paramétrage et/ou de configuration de l'actionneur électromécanique 11, au moyen d'éléments de sélection et, éventuellement, d'affichage, non représentés.

Ici et de manière nullement limitative, les éléments de chargement sont disposés au niveau de la deuxième carte électronique 15b.

Avantageusement, l'actionneur électromécanique 11 comprend, en outre, un réducteur 19 et un arbre de sortie 20.

Avantageusement, le réducteur 19 comprend au moins un étage de réduction. L'étage de réduction peut être un train d'engrenages de type épicycloïdal.

Le type et le nombre d'étages de réduction du réducteur ne sont pas limitatifs.

Avantageusement, l'actionneur électromécanique 11 comprend, en outre, un frein 32.

A titre d'exemples nullement limitatifs, le frein 32 peut être un frein à ressort, un frein à came, un frein magnétique ou un frein électromagnétique.

Avantageusement, le réducteur 19 et, éventuellement, le frein 32 sont disposés à l'intérieur du carter 17 de l'actionneur électromécanique 11, dans la configuration assemblée de l'actionneur électromécanique 11.

Avantageusement, l'actionneur électromécanique 11 peut également comprendre un dispositif de détection de fin de course et/ou d'obstacle, pouvant être mécanique ou électronique.

Le tube d'enroulement 4 est entraîné en rotation autour de l'axe de rotation X et du carter 17 de l'actionneur électromécanique 11 en étant soutenu par l'intermédiaire de deux liaisons pivot. La première liaison pivot est réalisée au niveau d'une première extrémité du tube d'enroulement 4 au moyen d'une couronne, non représentée, insérée autour d'une première extrémité 17a du carter 17 de l'actionneur électromécanique 11. La couronne permet ainsi de réaliser un palier. La deuxième liaison pivot, non représentée, est réalisée au niveau d'une deuxième extrémité du tube d'enroulement 4.

Avantageusement, l'actionneur électromécanique 11 comprend, en outre, un support de couple 21, pouvant également être appelé « tête d'actionneur ». Le support de couple 21 est disposé au niveau de la première extrémité 17a du carter 17 de l'actionneur électromécanique 11, dans la configuration assemblée de l'actionneur électromécanique 11.

Le support de couple 21 permet de reprendre les efforts exercés par l'actionneur électromécanique 11 et, notamment, d'assurer la reprise des efforts exercés par l'actionneur électromécanique 11, en particulier le couple exercé par l'actionneur électromécanique 11, par la structure du bâtiment B. Le support de couple 21 permet avantageusement de reprendre, en outre, des efforts exercés par le tube d'enroulement 4, notamment le poids du tube d'enroulement 4, de l'actionneur électromécanique 11 et de l'écran 2, et d'assurer la reprise de ces efforts par la structure du bâtiment B.

Ainsi, le support de couple 21 de l'actionneur électromécanique 11 permet de fixer l'actionneur électromécanique 11 sur le dispositif de maintien 9, 23, en particulier à l'un des supports 23 ou à l'une des joues 10 du caisson 9.

Avantageusement, le support de couple 21 est en saillie au niveau de la première extrémité 17a du carter 17 de l'actionneur électromécanique 11, en particulier l'extrémité 17a du carter 17 recevant la couronne. La couronne constitue, autrement dit est configurée pour constituer, un palier de guidage en rotation du tube d'enroulement 4, dans la configuration assemblée du dispositif d'occultation 3.

Avantageusement, le support de couple 21 de l'actionneur électromécanique 11 peut également permettre d'obturer la première extrémité 17a du carter 17.

Par ailleurs, le support de couple 21 de l'actionneur électromécanique 11 peut permettre de supporter au moins une partie de l'unité électronique de contrôle 15.

Avantageusement, le support de couple 21 comprend une première partie 21a et une deuxième partie 21b.

Avantageusement, la première partie 21a du support de couple 21 est configurée pour coopérer, autrement dit coopère, avec le carter 17 de l'actionneur électromécanique 11, en particulier dans la configuration assemblée de l'actionneur électromécanique 11. En outre, la deuxième partie 21b du support de couple 21 est configurée pour coopérer, autrement dit coopère, avec le dispositif de maintien 9, 23, en particulier dans une configuration assemblée de l'actionneur électromécanique 11 dans le dispositif d'occultation 3.

Ainsi, la réalisation du support de couple 21 comprenant les première et deuxième parties 21a, 21b en une seule pièce permet d'améliorer la rigidité du support de couple 21.

Avantageusement, au moins une portion de la première partie 21a du support de couple 21 est de forme générale cylindrique et est disposée à l'intérieur du carter 17 de l'actionneur électromécanique 11, dans la configuration assemblée de l'actionneur électromécanique 11.

Avantageusement, un diamètre extérieur Ø212 d'au moins une portion de la deuxième partie 21b du support de couple 21 est supérieur à un diamètre extérieur Ø17 du carter 17 de l'actionneur électromécanique 11.

Avantageusement, le support de couple 21 comprend une butée 33 configurée pour coopérer, autrement dit qui coopère, avec le carter 17, au niveau de la première extrémité 17a du carter 17, dans la configuration assemblée de l'actionneur électromécanique 11.

Ainsi, la butée 33 du support de couple 21 permet de limiter l'enfoncement de la première partie 21a du support de couple 21 dans le carter 17, suivant la direction de l'axe de rotation X.

En outre, la butée 33 du support de couple 21 délimite les première et deuxième parties 21a, 21b du support de couple 21 l'une par rapport à l'autre.

Ainsi, seule la première partie 21a du support de couple 21 est disposée à l'intérieur du carter 17 de l'actionneur électromécanique 11, suite à l'emmanchement du support de couple 21 à l'intérieur du carter 17, jusqu'à la butée 33, dans la configuration assemblée de l'actionneur électromécanique 11.

Ici, la butée 33 du support de couple 21 est réalisée sous la forme d'un épaulement et, plus particulièrement, sous la forme d'une collerette, en particulier de forme cylindrique et à génératrice rectiligne.

Avantageusement, l'unité électronique de contrôle 15 peut être alimentée en énergie électrique au moyen du câble d'alimentation électrique 18.

Avantageusement, l'unité électronique de contrôle 15 peut être disposée au moins en partie à l'intérieur du carter 17 de l'actionneur électromécanique 11.

Par ailleurs, l'unité électronique de contrôle 15 peut être disposée au moins en partie à l'extérieur du carter 17 de l'actionneur électromécanique 11 et, en particulier, montée sur l'un des deux supports 23, sur l'une des joues 10 du caisson 9 ou dans le support de couple 21.

Ici, la première carte électronique 15a de l'unité électronique de contrôle 15 est disposée à l'intérieur du carter 17 de l'actionneur électromécanique 11. En outre, la deuxième carte électronique 15b est disposée à l'intérieur du support de couple 21 de l'actionneur électromécanique 11.

Ici et comme illustré à la figure 3, le support de couple 21 comprend un couvercle 22. En outre, la deuxième carte électronique 15b est disposée à l'intérieur d'un logement formé entre la deuxième partie 21b du support de couple 21 et le couvercle 22.

Avantageusement, le support de couple 21 comprend au moins un bouton, non représenté.

Ce ou ces boutons peuvent permettre de réaliser un réglage de l'actionneur électromécanique 11 au travers d'un ou plusieurs modes de configuration, d'appairer avec l'actionneur électromécanique 11 une ou plusieurs unités de commande 12, 13, de réinitialiser un ou plusieurs paramètres, pouvant être, par exemple, une position de fin de course, de réinitialiser la ou les unités de commande 12, 13 appairées ou encore de commander le déplacement de l'écran 2.

Ici, le support de couple 21 comprend un seul bouton.

Le nombre de boutons du support de couple n'est pas limitatif et peut être différent. Il peut être, notamment, supérieur ou égal à deux.

Avantageusement, le support de couple 21 comprend au moins un dispositif d'affichage, non représenté, de sorte à permettre une indication visuelle, pouvant être, par exemple, un état de charge de la batterie 24.

Avantageusement, le dispositif d'affichage comprend au moins une source d'éclairage, non représentée, en particulier une diode électroluminescente, montée sur la deuxième carte électronique 15b et, éventuellement, un capot transparent ou translucide et/ou un guide de lumière, pour permettre le passage de la lumière émise par la source d'éclairage.

Ici, le support de couple 21 comprend un seul dispositif d'affichage.

Le nombre de dispositifs d'affichage n'est pas limitatif et peut être différent. Il peut être, notamment, supérieur ou égal à deux.

Avantageusement, l'arbre de sortie 20 de l'actionneur électromécanique 11 est disposé à l'intérieur du tube d'enroulement 4 et au moins en partie à l'extérieur du carter 17 de l'actionneur électromécanique 11.

Ici, une extrémité de l'arbre de sortie 20 est en saillie par rapport au carter 17 de l'actionneur électromécanique 11, en particulier par rapport à une deuxième extrémité 17b du carter 17 opposée à la première extrémité 17a.

Avantageusement, l'arbre de sortie 20 de l'actionneur électromécanique 11 est configuré pour entraîner en rotation un élément de liaison, non représenté, relié au tube d'enroulement 4. L'élément de liaison est réalisé sous la forme d'une roue.

Lors de la mise en fonctionnement de l'actionneur électromécanique 11, le moteur électrique 16 et le réducteur 19 entraînent en rotation l'arbre de sortie 20. En outre, l'arbre de sortie 20 de l'actionneur électromécanique 11 entraîne en rotation le tube d'enroulement 4 par l'intermédiaire de l'élément de liaison.

Ainsi, le tube d'enroulement 4 entraîne en rotation l'écran 2 du dispositif d'occultation 3, de sorte à ouvrir ou fermer l'ouverture 1.

On décrit à présent, en référence aux figures 4 et 5, le dispositif d'alimentation en énergie électrique 31.

Le dispositif d'alimentation en énergie électrique 31 comprend, en outre, un premier élément de connexion électrique 37 et un deuxième élément de connexion électrique 38.

Le premier élément de connexion électrique 37 est disposé au niveau de la barre de charge 8 du dispositif d'occultation 3. Par « au niveau de la barre de charge », on entend que le premier élément de connexion électrique 37 est solidaire de la barre de charge 8.

Le premier élément de connexion électrique 37 est configuré pour être relié électriquement, autrement dit est relié électriquement, à la source d'alimentation en énergie électrique externe 25, de sorte à recharger la batterie 24.

Le deuxième élément de connexion électrique 38 est disposé au niveau du dispositif de maintien 9, 23 de l'écran 2. Par « au niveau du dispositif de maintien », on entend que le deuxième élément de connexion électrique 38 est solidaire du dispositif de maintien 9, 23, en particulier du caisson 9, de l'une des joues 10 ou de l'un supports 23, ou du support de couple 21.

Le deuxième élément de connexion électrique 38 est configuré pour coopérer, autrement dit coopère, avec le premier élément de connexion électrique 37 uniquement lorsque l'écran 2 est dans une position de rechargement de la batterie 24, de sorte à établir une liaison électrique entre le premier élément de connexion électrique 37 et le deuxième élément de connexion électrique 38, par conséquent entre la source d'alimentation en énergie électrique externe 25 et la batterie 24.

La position de rechargement de la batterie 24 correspond soit à la position de fin de course haute de l'écran 2, soit à une position de l'écran 2 où la barre de charge 8 est à proximité du dispositif de maintien 9, 23 de l'écran 2.

On peut, notamment, considérer que la barre de charge 8 est à proximité du dispositif de maintien 9, 23 lorsque la barre de charge 8 est située au-dessus de l'ouverture 1.

Ainsi, la liaison électrique entre le premier élément de connexion électrique 37 et le deuxième élément de connexion électrique 38 est mise en oeuvre uniquement lorsque le premier élément de connexion électrique 37 est disposé contre le deuxième élément de connexion électrique 38, de sorte à pouvoir recharger la batterie 24 à partir de la source d'alimentation en énergie électrique externe 25.

De cette manière, la liaison électrique entre le premier élément de connexion électrique 37 et le deuxième élément de connexion électrique 38 est mise en oeuvre sans câble d'alimentation électrique reliant le premier élément de connexion électrique 37 au deuxième élément de connexion électrique 38, de sorte à garantir la fiabilité de cette liaison électrique et à minimiser les coûts d'obtention du dispositif d'occultation 3.

Le dispositif d'alimentation en énergie électrique 31 comprend, en outre, un élément élastique 39. L'élément élastique 39 est configuré pour être fixé sur la barre de charge 8. Le premier élément de connexion électrique 37 est solidaire de l'élément élastique 39.

En outre, l'élément élastique 39 est configuré pour compenser, autrement dit compense, un désalignement du premier élément de connexion électrique 37 par rapport au deuxième élément de connexion électrique 38, lors de l'atteinte par l'écran 2 de la position de rechargement de la batterie 24.

Ainsi, lors de l'atteinte par l'écran 2 de la position de rechargement de la batterie 24, l'élément élastique 39 permet d'aligner le premier élément de connexion électrique 37 par rapport au deuxième élément de connexion électrique 38, autrement dit de mettre en oeuvre un alignement du premier élément de connexion électrique 37 par rapport au deuxième élément de connexion électrique 38, en particulier suivant une largeur L du dispositif d'occultation 3 ou suivant une profondeur P du dispositif d'occultation 3 ou suivant la largeur L du dispositif d'occultation 3 et la profondeur P du dispositif d'occultation 3.

La largeur L est mesurée, en configuration assemblée du dispositif d'occultation 3, parallèlement à l'axe de rotation X et la profondeur P est mesurée, en configuration assemblée du dispositif d'occultation 3, perpendiculairement à la largeur L et à la direction de déplacement de la barre de charge 8.

La construction du dispositif d'alimentation en énergie électrique 31 permet d'atteindre le deuxième élément de connexion électrique 38 disposé au niveau du dispositif de maintien 9, 23 de l'écran 2 par le premier élément de connexion électrique 37, suite à un déplacement de l'écran 2 jusqu'à la position de rechargement de la batterie 24, tout en compensant un désalignement du premier élément de connexion électrique 37 par rapport au deuxième élément de connexion électrique 38 par l'intermédiaire de l'élément élastique 39, dû notamment à la position de l'écran 2 par rapport au dispositif de maintien 9, 23 de l'écran 2, suivant la largeur L du dispositif d'occultation 3 et/ou suivant la profondeur P du dispositif d'occultation 3.

Par conséquent, la construction du dispositif d'alimentation en énergie électrique 31 permet de garantir un rechargement en énergie électrique simplifié et ergonomique pour l'utilisateur de la batterie 24 à partir de la source d'alimentation en énergie électrique externe 25.

En outre, la construction du dispositif d'alimentation en énergie électrique 31 permet d'éviter à un utilisateur de monter sur un escabeau pour accéder au deuxième élément de connexion électrique 38 disposé au niveau du dispositif de maintien 9, 23 de l'écran 2.

Par ailleurs, la construction du dispositif d'alimentation en énergie électrique 31 permet d'améliorer l'esthétique du dispositif d'occultation 3, puisque le deuxième élément de connexion électrique 38 peut être intégré au niveau du dispositif de maintien 9, 23 de l'écran 2 et qu'un clair de jour, c'est-à-dire un interstice par lequel peut passer la lumière, peut être minimisé entre l'écran 2 et le dispositif de maintien 9, 23 de l'écran 2.

L'élément élastique 39 permet donc au premier élément de connexion électrique 37 de se connecter avec le deuxième élément de connexion électrique 38, lors de l'atteinte par l'écran 2 de la position de rechargement de la batterie 24, autrement dit avant que la barre de charge 8 n'atteigne le dispositif de maintien 9, 23 de l'écran 2, en particulier un bord inférieur du caisson 9, lors d'un déplacement de montée de l'écran 2.

En outre, l'élément élastique 39 est configuré pour se déformer, autrement dit se déforme, lorsque le premier élément de connexion électrique 37 est mis en contact avec le deuxième élément de connexion électrique 38, lors de l'atteinte par l'écran 2 de la position de rechargement de la batterie 24.

Par ailleurs, l'élément élastique 39 est configuré pour se déformer, autrement dit se déforme, en cas de collision du premier élément de connexion électrique 37 avec une partie du dispositif d'occultation 3, en particulier avec le dispositif de maintien 9, 23 de l'écran 2, lors d'un déplacement de l'écran 2 vers la position de rechargement de la batterie 24, de sorte à éviter d'endommager le dispositif d'occultation 3, en particulier dans le cas où l'actionneur électromécanique 11 déplace l'écran 2 au-delà de la position de rechargement de la batterie 24, lors d'un mouvement de montée de l'écran 2.

L'élément élastique 39 est également configuré pour se déformer, autrement dit se déforme, lors du stockage et du transport du dispositif d'occultation 3 et, plus particulièrement, du dispositif d'alimentation en énergie électrique 31.

En outre, un assemblage de l'élément élastique 39 supportant le premier élément de connexion électrique 37 sur la barre de charge 8 permet de faciliter un branchement électrique de la source d'alimentation en énergie électrique externe 25 au premier élément de connexion électrique 37, puisque ce branchement électrique peut être mis en oeuvre lorsque l'écran 2 est dans une position basse ou dans une position de fin de course basse, autrement dit sans avoir à monter sur un escabeau pour accéder au premier élément de connexion électrique 37.

Par ailleurs, la batterie 24 peut être rechargée sans avoir à démonter une partie du dispositif d'occultation 3 et, en particulier, du dispositif de maintien 9, 23 de l'écran 2, notamment du caisson 9 du dispositif d'occultation 3.

Ici, le dispositif d'occultation 3 étant un store enroulable, l'élément élastique 39 permet de prendre en considération un décalage entre le premier élément de connexion électrique 37 et le deuxième élément de connexion électrique 38 dû à une variation d'épaisseur d'enroulement de l'écran 2 autour du tube d'enroulement 4, en particulier suivant la profondeur P du dispositif d'occultation 3.

Ce décalage est, notamment, dû à une épaisseur de la toile formant l'écran 2, à un nombre de tours d'enroulement de l'écran 2 autour du tube d'enroulement 4 et à un diamètre du tube d'enroulement 4.

Avantageusement, la liaison électrique entre le premier élément de connexion électrique 37 et le deuxième élément de connexion électrique 38 est mise en oeuvre suite à un déplacement de l'écran 2, en particulier de montée de l'écran 2, jusqu'à la position de rechargement de la batterie 24.

Avantageusement, la position de rechargement de la batterie 24 peut être déterminée lors de l'installation du dispositif d'occultation 3 et, en particulier, lors de l'apprentissage des positions de fin de course haute et basse de l'écran 2.

Dans un exemple de réalisation, la position de rechargement de la batterie 24 peut être déterminée comme atteinte au moyen d'un dispositif de comptage, notamment du nombre de tours de l'arbre de sortie 20 de l'actionneur électromécanique 11, du nombre de tours du rotor du moteur électrique 16 ou encore du temps de fonctionnement de l'actionneur électromécanique 11.

En variante, la position de rechargement de la batterie 24 peut être déterminée comme atteinte au moyen du dispositif de détection de fin de course et/ou d'obstacle de l'actionneur électromécanique 11.

Avantageusement, le dispositif d'alimentation en énergie électrique 31 comprend au moins un câble d'alimentation électrique 30. En outre, le premier élément de connexion électrique 37 est relié électriquement à la source d'alimentation en énergie électrique externe 25 par le câble d'alimentation électrique 30.

Ainsi, le câble d'alimentation électrique 30 reliant électriquement la source d'alimentation en énergie électrique externe 25 au premier élément de connexion électrique 37 est entraîné par le déplacement de l'écran 2, au moyen de l'actionneur électromécanique 11, jusqu'à la position de rechargement de la batterie 24.

Avantageusement, l'élément élastique 39 comprend au moins une partie 39a formant un ressort.

Ici et tel qu'illustré aux figures 4 et 5, la partie 39a formant le ressort est réalisée en spirale.

Avantageusement, au moins une partie du câble d'alimentation électrique 30 est disposée à l'intérieur de la partie 39a formant le ressort.

En pratique, la partie 39a formant le ressort est un ressort de compression.

Avantageusement, la partie 39a formant le ressort est en métal.

En variante, la partie 39a formant le ressort est en matière plastique.

En pratique, le premier élément de connexion électrique 37 comprend un connecteur électrique, non représenté. Le deuxième élément de connexion électrique 38 comprend un connecteur électrique, non représenté. En outre, le connecteur électrique du premier élément de connexion électrique 37 est configuré pour coopérer, autrement dit coopère, avec le connecteur électrique du deuxième élément de connexion électrique 38.

Avantageusement, les premier et deuxième éléments de connexion électrique 37, 38 comprennent des éléments de contact électrique, non représentés, de sorte à établir une conduction électrique entre les premier et deuxième éléments de connexion électrique 37, 38, lorsque l'écran 2 est dans la position de rechargement de la batterie 24.

Ainsi, la liaison électrique entre le premier élément de connexion électrique 37 et le deuxième élément de connexion électrique 38 est mise en oeuvre uniquement lorsque le premier élément de connexion électrique 37 est mis en appui contre le deuxième élément de connexion électrique 38, autrement dit uniquement lorsque l'écran 2 est dans la position de rechargement de la batterie 24.

La conduction électrique entre les premier et deuxième éléments de connexion électrique est interrompue dès que l'écran 2 est dans une position différente de la position de rechargement de la batterie 24.

Ici, la position de rechargement de la batterie 24 est définie par la mise en appui des éléments de contact électrique du premier élément de connexion électrique 37 avec les éléments de contact électrique du deuxième élément de connexion électrique 38.

Avantageusement, la position de rechargement de la batterie 24 est déterminée comme atteinte lorsque les éléments de contact électrique du premier élément de connexion électrique 37 sont mis en contact avec les éléments de contact électrique du deuxième élément de connexion électrique 38, de sorte à envoyer un signal à l'unité électronique de contrôle 15.

Ainsi, suite à la réception de ce signal par l'unité électronique de contrôle 15, celle-ci émet un ordre de commande d'arrêt de l'actionneur électromécanique 11.

De cette manière, le déplacement du premier élément de connexion électrique 37 par rapport au deuxième élément de connexion électrique 38 est contrôlé par l'unité électronique de contrôle 15 et, plus particulièrement, par le déplacement de l'écran 2 au travers de l'actionneur électromécanique 11.

Avantageusement, le premier élément de connexion électrique 37 comprend deux éléments de contact électrique. En outre, le deuxième élément de connexion électrique 38 comprend deux éléments de contact électrique.

Les éléments de contact électrique du premier élément de connexion électrique 37 coopèrent, autrement dit sont configurés pour coopérer, avec les éléments de contact électrique du deuxième élément de connexion électrique 38, lorsque l'écran 2 est dans la position de rechargement de la batterie 24.

Ici, les éléments de contact électrique des premier et deuxième éléments de connexion électrique 37, 38 sont des surfaces de connexion électrique coopérant ensemble.

Ici, les éléments de contact électrique du premier élément de connexion électrique 37 sont disposés au niveau d'une paroi supérieure du premier élément de connexion électrique 37 et les éléments de contact électrique du deuxième élément de connexion électrique 38 sont disposés au niveau d'une paroi inférieure du deuxième élément de connexion électrique 38, dans la configuration assemblée du dispositif d'occultation 3.

En pratique, les éléments de contact électrique du deuxième élément de connexion électrique 38 sont reliés électriquement à la batterie 24 au moyen de fils d'alimentation électrique, non représentés.

Avantageusement, le premier élément de connexion électrique 37 comprend une première partie magnétique 40. Le deuxième élément de connexion électrique 38 comprend une deuxième partie magnétique 41. En outre, la première partie magnétique 40 coopère, autrement dit est configurée pour coopérer, avec la deuxième partie magnétique 41, de sorte à maintenir le premier élément de connexion électrique 37 contre le deuxième élément de connexion électrique 38, lorsque l'écran 2 est dans la position de rechargement de la batterie 24.

Ainsi, les première et deuxième parties magnétiques 40, 41 des premier et deuxième éléments de connexion électrique 37, 38 permettent, d'une part, de garantir le positionnement du premier élément de connexion électrique 37 en vis-à-vis du deuxième élément de connexion électrique 38 et, d'autre part, de garantir la liaison électrique du premier élément de connexion électrique 37 avec le deuxième élément de connexion électrique 38, lors de l'atteinte par l'écran 2 de la position de rechargement de la batterie 24.

En pratique, la première partie magnétique 40 du premier élément de connexion électrique 37 et la deuxième partie magnétique 41 du deuxième élément de connexion électrique 38 comprennent respectivement au moins un aimant permanent.

Ici, le deuxième élément de connexion électrique 38 est ménagé dans l'une des joues 10 du caisson 9. En outre, la partie de la joue 10 du caisson 9 comprenant le deuxième élément de connexion électrique 38 est accessible à partir de l'extérieur du dispositif de maintien 9, 23 de l'écran 2, en particulier sans avoir à démonter un ou plusieurs éléments du dispositif d'occultation 3, tel que, par exemple, une partie du caisson 9.

Ainsi, la construction du dispositif d'alimentation en énergie électrique 31 permet d'accéder simplement au deuxième élément de connexion électrique 38, en particulier sans opérations de la part de l'utilisateur de démontage et de remontage du dispositif d'occultation 3.

Avantageusement, le premier élément de connexion électrique 37 comprend un premier élément de centrage 43. Le deuxième élément de connexion électrique 38 comprend un deuxième élément de centrage 44. En outre, le premier élément de centrage 43 coopère, autrement dit est configuré pour coopérer, avec le deuxième élément de centrage 44, de sorte à centrer le premier élément de connexion électrique 37 par rapport au deuxième élément de connexion électrique 38, lorsque l'écran 2 est dans la position de rechargement de la batterie 24, comme illustré à la figure 5.

Ainsi, le premier élément de connexion électrique 37 est positionné par rapport au deuxième élément de connexion électrique 38 par la coopération du premier élément de centrage 43 du premier élément de connexion électrique 37 par rapport au deuxième élément de centrage 44 du deuxième élément de connexion électrique 38.

De cette manière, ce positionnement du premier élément de connexion électrique 37 par rapport au deuxième élément de connexion électrique 38 permet de garantir le contact électrique entre les éléments de contact électrique du premier élément de connexion électrique 37 et les éléments de contact électrique du deuxième élément de connexion électrique 38, lorsque l'écran 2 est dans la position de rechargement de la batterie 24.

Avantageusement, le premier élément de centrage 43 est un pion. En outre, le deuxième élément de centrage 44 est un trou, ou inversement.

Avantageusement, le dispositif d'alimentation en énergie électrique 31 comprend au moins un élément de fixation 42. En outre, l'élément de fixation 42 fixe, autrement dit est configuré pour fixer, l'élément élastique 39 sur la barre de charge 8.

Avantageusement, la barre de charge 8 comprend une première extrémité 8a et une deuxième extrémité 8b. La deuxième extrémité 8b est opposée à la première extrémité 8a.

Ici, l'élément de fixation 42 est un élément de fixation par encliquetage élastique. En outre, l'élément de fixation 42 est configuré pour coopérer, autrement dit coopère, avec un contour externe 8c de la barre de charge 8.

Ainsi, l'élément de fixation 42 est configuré pour être assemblé, autrement dit est assemblé, sur la barre de charge 8 sans retirer un élément d'obturation, non représenté, de l'une des extrémités 8a, 8b de la barre de charge 8.

Avantageusement, l'élément de fixation 42 comprend une encoche 45. L'encoche 45 est configurée pour recevoir, autrement dit reçoit, une partie du câble d'alimentation électrique 30, de sorte à maintenir en position le câble d'alimentation électrique 30 par rapport à la barre de charge 8, en particulier par encliquetage élastique.

Avantageusement, l'élément élastique 39, le premier élément de connexion électrique 37, le câble d'alimentation électrique 30 et, éventuellement, l'élément de fixation 42 font partie de la source d'alimentation en énergie électrique externe 25.

Ainsi, l'élément élastique 39, le premier élément de connexion électrique 37 et, éventuellement, l'élément de fixation 42 sont configurés pour être assemblés temporairement, autrement dit sont assemblés temporairement, sur la barre de charge 8, en particulier pendant le temps de rechargement de la batterie 24 par la source d'alimentation en énergie électrique externe 25.

De cette manière, la réalisation d'un ensemble comprenant la source d'alimentation en énergie électrique externe 25, l'élément élastique 39, le premier élément de connexion électrique 37, le câble d'alimentation électrique 30 et, éventuellement, l'élément de fixation 42 permet d'éviter de perdre un élément nécessaire au rechargement de la batterie 24 par la source d'alimentation en énergie électrique externe 25.

Dans un tel cas, le premier élément de connexion électrique 37 est relié électriquement à la source d'alimentation en énergie électrique externe 25 par l'intermédiaire du câble d'alimentation électrique 30, qui traverse l'élément élastique 39, sans avoir recours à des éléments de connexion électrique additionnels. Autrement dit, le premier élément de connexion électrique 37 est relié électriquement directement à la source d'alimentation en énergie électrique externe 25.

Avantageusement, le deuxième élément de connexion électrique 38 est soit intégré au dispositif de maintien 9, 23 de l'écran 2 et, plus particulièrement, à la joue 10 du caisson 9, soit monté sur le dispositif de maintien 9, 23 de l'écran 2 et, plus particulièrement, sur la joue 10 du caisson 9 par l'intermédiaire d'au moins un élément de fixation, non représenté.

Dans le second cas, l'élément de fixation du deuxième élément de connexion électrique 38 sur le dispositif de maintien 9, 23 de l'écran 2 et, plus particulièrement, sur la joue 10 du caisson 9 est avantageusement un élément de fixation par encliquetage élastique ou par vissage.

Dans les deuxième et troisième modes de réalisation, représentés respectivement à la figure 6 et à la figure 7, les éléments analogues à ceux du premier mode de réalisation portent les mêmes références et fonctionnent comme expliqué ci-dessus. Dans ce qui suit, on décrit, principalement, que ce qui distingue ces deuxième et troisième modes de réalisation du précédent. Dans ce qui suit, lorsqu'un signe de référence est utilisé sans être reproduit sur la figure 6 ou sur la figure 7, il correspond à l'objet portant la même référence sur l'une des figures 1 à 5.

On décrit maintenant, en référence à la figure 6 et à la figure 7, le dispositif d'occultation 3 et, plus particulièrement, le dispositif d'alimentation en énergie électrique 31 selon les deuxième et troisième modes de réalisation de l'invention.

Ici, le premier élément de connexion électrique 37 est disposé au niveau de l'écran 2 du dispositif d'occultation 3. Par « au niveau de l'écran », on entend que le premier élément de connexion électrique 37 est solidaire de l'écran 2.

Avantageusement, l'élément élastique 39 est configuré pour être fixé sur l'écran 2. L'élément de fixation 42 fixe, autrement dit est configuré pour fixer, l'élément élastique 39 sur l'écran 2.

Ici, l'élément de fixation 42 est une pince. En outre, l'élément de fixation 42 est configuré pour être maintenu par pincement sur l'écran 2.

Ainsi, un assemblage de l'élément élastique 39 supportant le premier élément de connexion électrique 37 sur l'écran 2, en particulier sur une partie inférieure de l'écran 2, permet de faciliter un branchement électrique de la source d'alimentation en énergie électrique externe 25 au premier élément de connexion électrique 37, puisque cet assemblage peut être mis en oeuvre lorsque l'écran 2 est dans une position basse ou dans une position de fin de course basse, autrement dit sans avoir à monter sur un escabeau pour accéder au premier élément de connexion électrique 37.

Ici, l'encoche 45 de l'élément de fixation 42 est configurée pour recevoir, autrement dit reçoit, une partie du câble d'alimentation électrique 30, de sorte à maintenir en position le câble d'alimentation électrique 30 par rapport à l'écran 2, en particulier par encliquetage élastique.

Avantageusement, l'élément de fixation 42 comprend au moins une partie 42a formant un ressort.

Ainsi, lors de l'atteinte par l'écran 2 de la position de rechargement de la batterie 24, la partie 42a de l'élément de fixation 42 permet également de compenser un désalignement du premier élément de connexion électrique 37 par rapport au deuxième élément de connexion électrique 38, en particulier suivant la largeur L du dispositif d'occultation 3 ou suivant la profondeur P du dispositif d'occultation 3 ou suivant la largeur L du dispositif d'occultation 3 et la profondeur P du dispositif d'occultation 3, en plus de l'élément élastique 39.

Ici et tel qu'illustré aux figures 6 et 7, la partie 42a formant le ressort est réalisée en zig-zag.

En pratique, la partie 42a formant le ressort est un ressort de compression.

Avantageusement, la partie 42a formant le ressort est en matière plastique.

En variante, la partie 42a formant le ressort est en métal.

La différence entre les deuxième et troisième modes de réalisation résulte de la géométrie de la pince formant l'élément de fixation 42. Dans le mode de réalisation de la figure 6, cette pince a une base pentagonale. Dans le mode de réalisation de la figure 7, cette pince a une base rectangulaire.

On décrit à présent un mode d'exécution d'un procédé de recharge de la batterie 24 pour le dispositif d'occultation 3 conforme à l'invention, ce procédé étant applicable quel que soit le mode de réalisation, illustré aux figures 1 à 7.

Le procédé de recharge de la batterie 24 comprend au moins les étapes suivantes, de préférence exécutées dans l'ordre mentionné :
- descente de l'écran 2 en direction de la position de fin de course basse,
- assemblage de l'élément de fixation 42 sur la barre de charge 8 ou sur l'écran 2,
- fixation de l'élément élastique 39 sur l'élément de fixation 42,
- montée de l'écran 2 jusqu'à la position de rechargement de la batterie 24,
- connexion électrique entre les premier et deuxième éléments de connexion électrique 37, 38, et
- rechargement en énergie électrique de la batterie 24 à partir de la source d'alimentation en énergie électrique externe 25.

Avantageusement, les étapes de descente et de montée de l'écran 2 sont mises en oeuvre par le dispositif d'entraînement motorisé 5 et, plus particulièrement, par l'actionneur électromécanique 11.

Avantageusement, le procédé comprend, en outre, une première étape d'émission à partir de l'unité électronique de contrôle 15 à l'une des unités de commande locale 12 ou centrale 13 d'un signal ou d'un message relatif à un état de charge de la batterie 24 inférieur à une valeur seuil prédéterminée puis une deuxième étape d'émission à partir de l'unité de commande locale 12 ou centrale 13 d'un ordre de commande de descente de l'écran 2 en direction de la position de fin de course basse.

En pratique, les première et deuxième étapes d'émission sont mises en oeuvre préalablement à l'étape de descente de l'écran 2.

Avantageusement, le procédé comprend, en outre, une étape de branchement électrique de la source d'alimentation en énergie électrique externe 25 au réseau d'alimentation électrique du secteur.

En pratique, l'étape de branchement est mise en oeuvre suite à l'étape de fixation de l'élément élastique 39 et préalablement à l'étape de montée de l'écran 2.

Avantageusement, le procédé comprend, en outre, une troisième étape d'émission à partir de l'unité de commande locale 12 ou centrale 13 d'un ordre de commande de montée de l'écran 2 en direction de la position de rechargement de la batterie 24.

En pratique, la troisième étape d'émission est mise en oeuvre suite à l'étape de branchement électrique de la source d'alimentation en énergie électrique externe 25 et préalablement à l'étape de montée de l'écran 2.

Avantageusement, le procédé comprend, en outre, une première étape de signalement de recharge de la batterie 24 en cours à partir de la source d'alimentation en énergie électrique externe 25.

En pratique, la première étape de signalement est mise en oeuvre suite à l'étape de connexion électrique.

En pratique, la première étape de signalement est mise en oeuvre par un déplacement de l'écran 2 contrôlé par le dispositif d'entraînement motorisé 5 et/ou par une mise en fonctionnement d'une source lumineuse de l'unité de commande locale 12 ou centrale 13.

Avantageusement, le déplacement de l'écran 2 correspond à un mouvement d'aller-retour de l'écran 2, en particulier sur une courte distance pouvant être, par exemple, de l'ordre d'un centimètre.

Avantageusement, la mise en fonctionnement de la source lumineuse peut être selon un clignotement prédéterminé et/ou avec une couleur spécifique, par exemple orange.

Avantageusement, le procédé comprend, en outre, une deuxième étape de signalement de fin de recharge de la batterie 24 à partir de la source d'alimentation en énergie électrique externe 25.

En pratique, la deuxième étape de signalement est mise en oeuvre suite à l'étape de rechargement en énergie électrique.

En pratique, la deuxième étape de signalement est mise en oeuvre par la mise en fonctionnement d'une autre source lumineuse de l'unité de commande locale 12 ou centrale 13 ou de la même source lumineuse de l'unité de commande locale 12 ou centrale 13.

Avantageusement, la mise en fonctionnement de la source lumineuse peut être selon un état d'éclairage ininterrompu et/ou avec une autre couleur spécifique, par exemple vert.

Avantageusement, le procédé comprend, en outre, une troisième étape de signalement d'un défaut de connexion électrique entre la batterie 24 et la source d'alimentation en énergie électrique externe 25 et, plus particulièrement, d'un défaut de connexion électrique entre les premier et deuxième éléments de connexion électrique 37, 38 et/ou d'un défaut de branchement électrique de la source d'alimentation en énergie électrique externe 25 au réseau d'alimentation électrique du secteur.

Grâce à la présente invention, quel que soit le mode de réalisation, lors de l'atteinte par l'écran de la position de rechargement de la batterie, l'élément élastique permet d'aligner le premier élément de connexion électrique par rapport au deuxième élément de connexion électrique, en particulier suivant une largeur du dispositif d'occultation ou suivant une profondeur du dispositif d'occultation ou suivant la largeur du dispositif d'occultation et la profondeur du dispositif d'occultation.

De nombreuses modifications peuvent être apportées aux exemples de réalisation décrits précédemment, sans sortir du cadre de l'invention défini par les revendications.

En variante, non représentée, le dispositif d'alimentation en énergie électrique 31 comprend un troisième élément de connexion électrique. Le troisième élément de connexion électrique est solidaire de l'élément élastique 39. En outre, le troisième élément de connexion électrique est configuré pour être relié électriquement, autrement dit est relié électriquement, d'une part, au premier élément de connexion électrique 37 et, d'autre part, à la source d'alimentation en énergie électrique externe 25. Ainsi, le premier élément de connexion électrique 37 est relié électriquement à la source d'alimentation en énergie électrique externe 25 par l'intermédiaire du troisième élément de connexion électrique et, éventuellement, du câble d'alimentation électrique 30. Avantageusement, l'élément élastique 39 comprend, en outre, un cordon d'alimentation électrique. Dans ce cas, le câble d'alimentation électrique n'est pas disposé à l'intérieur de l'élément élastique 39 et le raccordement entre le premier élément de connexion électrique 37 et la source d'alimentation en énergie électrique externe 25 a également lieu à travers ce cordon d'alimentation électrique. En outre, le cordon d'alimentation électrique est configuré pour être relié électriquement, autrement dit relie électriquement, le troisième élément de connexion électrique au premier élément de connexion électrique 37.

En variante, non représentée, le deuxième élément de connexion électrique 38 est ménagé dans le support de couple 21 ou dans l'un des supports 23. En outre, la partie du support de couple 21 ou du support 23 comprenant le deuxième élément de connexion électrique 38 est accessible à partir de l'extérieur du dispositif de maintien 9, 23 de l'écran 2, en particulier sans avoir à démonter un ou plusieurs éléments du dispositif d'occultation 3, tel que, par exemple, une partie du caisson 9, notamment une joue 10. Ainsi, la construction du dispositif d'alimentation en énergie électrique 31 permet d'accéder simplement au deuxième élément de connexion électrique 38, en particulier sans opérations de la part de l'utilisateur de démontage et de remontage du dispositif d'occultation 3. Avantageusement, le deuxième élément de connexion électrique 38 est accessible au travers de l'une des joues 10 du caisson 9, au moyen d'un dégagement ménagé dans celle-ci, étant donné que le support de couple 21 ou le support 23 est disposé à l'intérieur de cette joue 10.

En variante, non représentée, l'élément de fixation 42 est un élément d'emboîtement. La barre de charge 8 comprend une ouverture à au moins l'une de ses première et deuxième extrémités 8a, 8b. En outre, l'élément de fixation 42 est emboîté dans l'ouverture de la barre de charge 8. Ainsi, l'élément de fixation 42 est réalisé sous la forme d'un bouchon obturant l'ouverture de la première ou deuxième extrémité 8a, 8b de la barre de charge 8.

En variante, non représentée, l'élément de fixation 42 peut être remplacé par un ou plusieurs aimants ou une ou plusieurs vis de fixation. Dans le cas où l'élément de fixation 42 est assemblé de manière indémontable sur la barre de charge 8, l'élément de fixation 42 peut être remplacé par un ou plusieurs rivets.

En variante, non représentée, l'élément élastique du dispositif d'alimentation en énergie électrique 31 peut être réalisé par la partie 42a de l'élément de fixation 42. Dans ce cas, le dispositif d'alimentation en énergie électrique 31 est dépourvu de l'élément élastique 39 représenté sur les figures 4 à 7. Ainsi, l'élément élastique, constitué par la partie 42a de l'élément de fixation 42, fait partie intégrante de l'élément de fixation 42 ; autrement dit l'élément élastique et l'élément de fixation du dispositif d'alimentation en énergie électrique 31 ne forment qu'une seule pièce, telle que les éléments de fixation 42 illustrés aux figures 6 et 7. Par ailleurs, le premier élément de connexion électrique 37 est solidaire de la partie 42a de l'élément de fixation 42, c'est-à-dire assemblé ou fixé à la partie 42a de l'élément de fixation 42, intégré à la partie 42a de l'élément de fixation 42 ou maintenu par la partie 42a de l'élément de fixation 42, notamment dans le cas où le premier élément de connexion électrique 37 est disposé à une extrémité du câble d'alimentation électrique 30.

En variante, non représentée, la partie 39a de l'élément élastique 39 est un élément de prolongement du câble d'alimentation électrique 30, au lieu qu'une partie du câble d'alimentation électrique 30 soit disposée à l'intérieur de la partie 39a de l'élément élastique 39. Dans ce cas, la partie 39a de l'élément élastique 39 fait partie intégrante du câble d'alimentation électrique 30 et permet d'alimenter en énergie électrique la batterie 24 à partir de la source d'alimentation en énergie électrique externe 25.

En variante, non représentée, la source d'alimentation en énergie électrique externe 25 est une batterie auxiliaire, prévue pour recharger la batterie 24. Ainsi, la batterie 24 peut être rechargée au moyen de la batterie auxiliaire formant la source d'alimentation en énergie électrique externe 25, en particulier dans le cas où le dispositif d'occultation 3 est éloigné d'une prise électrique murale. Dans ce cas, la batterie auxiliaire peut, avantageusement, être fixée de manière démontable sur la barre de charge 8, de sorte à recharger la batterie 24 disposée au niveau du dispositif de maintien 9, 23 de l'écran 2. En pratique, les éléments de fixation de la batterie auxiliaire, formant la source d'alimentation en énergie électrique externe 25, sur la barre de charge 8 sont des éléments de fixation par encliquetage élastique. En outre, la batterie auxiliaire formant la source d'alimentation en énergie électrique externe 25 et destinée à coopérer avec le premier élément de connexion électrique 37 peut permettre de recharger une batterie d'autres équipements électriques, notamment nomades, tels que, par exemple, un téléphone portable ou un ordinateur portable. Par ailleurs, une telle batterie auxiliaire formant la source d'alimentation en énergie électrique externe 25 peut présenter au moins deux sorties électriques, en particulier une première sortie délivrant une tension de 12 volts pour alimenter en énergie électrique la batterie 24 disposée au niveau du dispositif de maintien 9, 23 de l'écran 2 et une deuxième sortie délivrant une tension de 5 volts pour alimenter en énergie électrique d'autres équipements électriques, dits nomades.

En variante, non représentée, le dispositif d'alimentation en énergie électrique 31 comprend, en outre, au moins un panneau photovoltaïque, formant une autre source d'alimentation en énergie électrique externe. La batterie 24 est alimentée en énergie électrique, autrement dit est configurée pour être alimentée en énergie électrique, au moyen du panneau photovoltaïque. Eventuellement, l'actionneur électromécanique 11 est alimenté en énergie électrique, autrement dit est configuré pour être alimenté en énergie électrique, directement au moyen du panneau photovoltaïque.

En variante, non représentée, l'actionneur électromécanique 11 est inséré dans un rail, en particulier de section carrée ou rectangulaire, pouvant être ouvert à l'une ou à ses deux extrémités, dans la configuration assemblée du dispositif d'occultation 3. Par ailleurs, l'actionneur électromécanique 11 peut être configuré pour entraîner un arbre d'entraînement sur lequel s'enroule des cordons de déplacement et/ou d'orientation de l'écran 2.

En outre, les modes de réalisation et variantes envisagés peuvent être combinés pour générer de nouveaux modes de réalisation de l'invention, sans sortir du cadre de l'invention défini par les revendications.

## Revendications

1. Dispositif d'occultation (3),
le dispositif d'occultation (3) comprenant au moins :
- un écran (2),
- un dispositif de maintien (9, 23) de l'écran (2), une première extrémité de l'écran (2) étant disposée au niveau du dispositif de maintien (9, 23) de l'écran (2),
- une barre de charge (8), une deuxième extrémité de l'écran (2) étant fixée à la barre de charge (8),
- un dispositif d'entraînement motorisé (5), et
- un dispositif d'alimentation en énergie électrique (31),
le dispositif d'entraînement motorisé (5) comprenant au moins :
- un actionneur électromécanique (11), l'actionneur électromécanique (11) étant configuré pour entraîner en déplacement l'écran (2),
le dispositif d'alimentation en énergie électrique (31) comprenant au moins :
- une batterie (24), la batterie (24) étant disposée au niveau du dispositif de maintien (9, 23) de l'écran (2), la batterie (24) étant reliée électriquement à l'actionneur électromécanique (11),
- un premier élément de connexion électrique (37), le premier élément de connexion électrique (37) étant disposé au niveau de la barre de charge (8) ou de l'écran (2), le premier élément de connexion électrique (37) étant configuré pour être relié électriquement à une source d'alimentation en énergie électrique externe (25), de sorte à recharger la batterie (24), et
- un deuxième élément de connexion électrique (38), le deuxième élément de connexion électrique (38) étant disposé au niveau du dispositif de maintien (9, 23) de l'écran (2), le deuxième élément de connexion électrique (38) étant configuré pour coopérer avec le premier élément de connexion électrique (37), uniquement lorsque l'écran (2) est dans une position de rechargement de la batterie (24), la position de rechargement de la batterie (24) correspondant soit à une position de fin de course haute de l'écran (2), soit à une position de l'écran (2) où la barre de charge (8) est à proximité du dispositif de maintien (9, 23) de l'écran (2), de sorte à établir une liaison électrique entre le premier élément de connexion électrique (37) et le deuxième élément de connexion électrique (38),
**caractérisé**
**en ce que** le dispositif d'alimentation en énergie électrique (31) comprend, en outre,
un élément élastique (39 ; 42a), l'élément élastique (39 ; 42a) étant configuré pour être fixé sur la barre de charge (8) ou sur l'écran (2), le premier élément de connexion électrique (37) étant solidaire de l'élément élastique (39 ; 42a),
et **en ce que** l'élément élastique (39 ; 42a) est configuré pour compenser un désalignement du premier élément de connexion électrique (37) par rapport au deuxième élément de connexion électrique (38), lors de l'atteinte par l'écran (2) de la position de rechargement de la batterie (24).

2. Dispositif d'occultation (3) selon la revendication 1, **caractérisé en ce que** l'élément élastique (39 ; 42a) comprend au moins une partie (39a ; 42a) formant un ressort.

3. Dispositif d'occultation (3) selon la revendication 1 ou selon la revendication 2, **caractérisé :**
**en ce que** le premier élément de connexion électrique (37) comprend une première partie magnétique (40),
**en ce que** le deuxième élément de connexion électrique (38) comprend une deuxième partie magnétique (41),
et **en ce que** la première partie magnétique (40) coopère avec la deuxième partie magnétique (41), de sorte à maintenir le premier élément de connexion électrique (37) contre le deuxième élément de connexion électrique (38), lorsque l'écran (2) est dans la position de rechargement de la batterie (24).

4. Dispositif d'occultation (3) selon l'une quelconque des revendications 1 à 3, **caractérisé :**
**en ce que** le premier élément de connexion électrique (37) comprend un premier élément de centrage (43),
**en ce que** le deuxième élément de connexion électrique (38) comprend un deuxième élément de centrage (44),
et **en ce que** le premier élément de centrage (43) coopère avec le deuxième élément de centrage (44), de sorte à centrer le premier élément de connexion électrique (37) par rapport au deuxième élément de connexion électrique (38), lorsque l'écran (2) est dans la position de rechargement de la batterie (24).

5. Dispositif d'occultation (3) selon la revendication 4, **caractérisé :**
**en ce que** le premier élément de centrage (43) est un pion,
et **en ce que** le deuxième élément de centrage (44) est un trou, ou inversement.

6. Dispositif d'occultation (3) selon l'une quelconque des revendications 1 à 5, **caractérisé :**
**en ce que** le dispositif d'alimentation en énergie électrique (31) comprend au moins un élément de fixation (42),
et **en ce que** l'élément de fixation (42) fixe l'élément élastique (39 ; 42a) sur la barre de charge (8) ou sur l'écran (2).

7. Dispositif d'occultation (3) selon la revendication 6, **caractérisé :**
**en ce que** l'élément de fixation (42) est un élément de fixation par encliquetage élastique,
et **en ce que** l'élément de fixation (42) est configuré pour coopérer avec un contour externe (8c) de la barre de charge (8).

8. Dispositif d'occultation (3) selon la revendication 6, **caractérisé :**
**en ce que** l'élément de fixation (42) est une pince,
et **en ce que** l'élément de fixation (42) est configuré pour être maintenu par pincement sur l'écran (2).

9. Dispositif d'occultation (3) selon l'une quelconque des revendications 1 à 8, **caractérisé :**
**en ce que** le dispositif d'alimentation en énergie électrique (31) comprend un troisième élément de connexion électrique,
**en ce que** le troisième élément de connexion électrique est solidaire de l'élément élastique (39 ; 42a),
et **en ce que** le troisième élément de connexion électrique est configuré pour être relié électriquement, d'une part, au premier élément de connexion électrique (37) et, d'autre part, à la source d'alimentation en énergie électrique externe (25).

10. Dispositif d'occultation (3) selon l'une quelconque des revendications 1 à 9, **caractérisé :**
**en ce que** le dispositif d'occultation (3) comprend, en outre, un tube d'enroulement (4),
**en ce que** l'écran (2) est enroulable sur le tube d'enroulement (4),
et **en ce que** le tube d'enroulement (4) est agencé de sorte à être entraîné en rotation par l'actionneur électromécanique (11).

## Patentansprüche

1. Verdunkelungsvorrichtung (3),
die Verdunkelungsvorrichtung (3) mindestens umfassend:
- einen Schirm (2),
- eine Haltevorrichtung (9, 23) für den Schirm (2), wobei ein erstes Ende des Schirms (2) an der Haltevorrichtung (9, 23) für den Schirm (2) angeordnet ist,
- eine Ladestange (8), wobei ein zweites Ende des Schirms (2) an der Ladestange (8) befestigt ist,
- eine motorisierte Antriebsvorrichtung (5) und
- eine elektrische Energieversorgungseinrichtung (31),
die motorisierte Antriebsvorrichtung (5) mindestens umfassend:
- einen elektromechanischen Aktuator (11), wobei der elektromechanische Aktuator (11) so konfiguriert ist, dass er den Schirm (2) beweglich antreibt,
die elektrische Energieversorgungseinrichtung (31) mindestens umfassend:
- eine Batterie (24), wobei die Batterie (24) an der Haltevorrichtung (9, 23) des Schirms (2) angeordnet ist, wobei die Batterie (24) elektrisch mit dem elektromechanischen Aktuator (11) verbunden ist,
- ein erstes elektrisches Verbindungselement (37), wobei das erste elektrische Verbindungselement (37) an der Ladestange (8) oder am Schirm (2) angeordnet ist, wobei das erste elektrische Verbindungselement (37) so konfiguriert ist, dass es elektrisch mit einer externen elektrischen Energiequelle (25) verbunden werden kann, um die Batterie (24) aufzuladen, und
- ein zweites elektrisches Verbindungselement (38), wobei das zweite elektrische Verbindungselement (38) an der Haltevorrichtung (9, 23) des Schirms angeordnet ist, wobeidas zweite elektrische Verbindungselement (38) so konfiguriert ist, dass es mit dem ersten elektrischen Verbindungselement (37) nur dann zusammenwirkt, wenn der Schirm (2) in einer Position zum Aufladen der Batterie (24) ist, wobei die Position zum Aufladen der Batterie (24) entweder einer oberen Endposition des Schirms (2) oder einer Position des Schirms (2) entspricht, in der sich die Ladestange (8) in der Nähe der Haltevorrichtung (9, 23) des Schirms (2) befindet, so dass eine elektrische Verbindung zwischen dem ersten elektrischen Verbindungselement (37) und dem zweiten elektrischen Verbindungselement (38) hergestellt wird,
**dadurch gekennzeichnet,**
**dass** die elektrische Energieversorgungseinrichtung (31) ferner ein elastisches Element (39; 42a) aufweist, wobei das elastische Element (39; 42a) so konfiguriert ist, dass es an der Ladestange (8) oder dem Schirm (2) befestigt werden kann, wobei das erste elektrische Verbindungselement (37) mit dem elastischen Element (39; 42a) einstückig ist,
und dadurch, dass das elastische Element (39; 42a) konfiguriert ist, um eine Fehlausrichtung des ersten elektrischen Verbindungselements (37) in Bezug auf das zweite elektrische Verbindungselement (38) zu kompensieren, wenn der Schirm (2) die Position zum Aufladen der Batterie (24) erreicht.

2. Verdunkelungsvorrichtung (3) nach Anspruch 1, **dadurch gekennzeichnet, dass** das elastische Element (39; 42a) mindestens einen Abschnitt (39a; 42a) umfasst, der eine Feder bildet.

3. Verdunkelungsvorrichtung (3) nach Anspruch 1 oder Anspruch 2, **dadurch gekennzeichnet,**
**dass** das erste elektrische Verbindungselement (37) einen ersten magnetischen Abschnitt (40) umfasst,
**dass** das zweite elektrische Verbindungselement (38) einen zweiten magnetischen Abschnitt (41) umfasst,
und **dass** der erste magnetische Abschnitt (40) mit dem zweiten magnetischen Abschnitt (41) zusammenwirkt, um das erste elektrische Verbindungselement (37) gegen das zweite elektrische Verbindungselement (38) zu halten, wenn sich der Schirm (2) in der Position zum Aufladen der Batterie (24) befindet.

4. Verdunkelungsvorrichtung (3) nach einem der Ansprüche 1 bis 3, **dadurch gekennzeichnet,**
**dass** das erste elektrische Verbindungselement (37) ein erstes Zentrierelement (43) umfasst,
**dass** das zweite elektrische Verbindungselement (38) ein zweites Zentrierelement (44) umfasst,
und **dass** das erste Zentrierelement (43) mit dem zweiten Zentrierelement (44) zusammenwirkt, um das erste elektrische Verbindungselement (37) relativ zum zweiten elektrischen Verbindungselement (38) zu zentrieren, wenn sich der Schirm (2) in der Position zum Aufladen der Batterie (24) befindet.

5. Verdunkelungsvorrichtung (3) nach Anspruch 4, **dadurch gekennzeichnet:**
**dass** das erste Zentrierelement (43) ein Stift ist,
und **dass** das zweite Zentrierelement (44) ein Loch ist oder umgekehrt.

6. Verdunkelungsvorrichtung (3) nach einem der Ansprüche 1 bis 5, **dadurch gekennzeichnet,**
**dass** die elektrische Energieversorgungseinrichtung (31) mindestens ein Befestigungselement (42) umfasst,
und **dass** das Befestigungselement (42) das elastische Element (39; 42a) an der Ladestange (8) oder an dem Schirm (2) befestigt.

7. Verdunkelungsvorrichtung (3) nach Anspruch 6, **dadurch gekennzeichnet:**
**dass** das Befestigungselement (42) ein elastisches Schnappbefestigungselement ist,
und **dass** das Befestigungselement (42) so konfiguriert ist, dass es mit einer Außenkontur (8c) der Ladestange (8) zusammenwirkt.

8. Verdunkelungsvorrichtung (3) nach Anspruch 6, **dadurch gekennzeichnet:**
**dass** das Befestigungselement (42) eine Klammer ist,
und **dass** das Befestigungselement (42) so konfiguriert ist, dass es klemmend auf dem Schirm (2) gehalten wird.

9. Verdunkelungsvorrichtung (3) nach einem der Ansprüche 1 bis 8, **dadurch gekennzeichnet,**
**dass** die elektrische Energieversorgungseinrichtung (31) ein drittes elektrisches Verbindungselement umfasst,
**dass** das dritte elektrische Verbindungselement fest mit dem elastischen Element (39; 42a) verbunden ist,
und **dass** das dritte elektrische Verbindungselement so konfiguriert ist, dass es einerseits mit dem ersten elektrischen Verbindungselement (37) und andererseits mit der externen elektrischen Energieversorgungsquelle (25) verbunden ist.

10. Verdunkelungsvorrichtung (3) nach einem der Ansprüche 1 bis 9, **dadurch gekennzeichnet,**
**dass** die Verdunkelungsvorrichtung (3) zusätzlich ein Wickelrohr (4) umfasst,
**dass** der Schirm (2) auf das Wickelrohr (4) aufwickelbar ist,
wobei das Wickelrohr (4) so angeordnet ist, dass es durch den elektromechanischen Aktuator (11) in Drehung versetzt wird.

## Claims

1. Shading device (3),
the shading device (3) comprising at least:
- a screen (2),
- a device (9, 23) for holding the screen (2), a first end of the screen (2) being disposed at the holding device (9, 23) of the screen (2),
- a load bar (8), a second end of the screen (2) being fixed on the load bar (8),
- a motorised drive device (5), and
- an electrical power supply device (31),
the motorised drive device (5) comprising at least:
- an electromechanical actuator (11), the electromechanical actuator (11) being configured to move the screen (2),
the electrical power supply device (31) comprising at least:
- a battery (24), the battery (24) being disposed at the holding device (9, 23) of the screen (2), the battery (24) being electrically connected to the electromechanical actuator (11),
- a first electrical connection element (37), the first electrical connection element (37) being disposed at the load bar (8) or the screen (2), the first electrical connection element (37) being configured to be electrically connected to an external electrical energy supply source (25), so as to recharge the battery (24), and
- a second electrical connection element (38), the second electrical connection element (38) being disposed at the holding device (9, 23) of the screen (2), the second electrical connection element (38) being configured to cooperate with the first electrical connection element (37), only when the screen (2) is in a position for recharging the battery (24), the position for recharging the battery (24) corresponding either to an upper end-of-travel position of the screen (2), or to a position of the screen (2) where the load bar (8) is in proximity to the holding device (9, 23) of the screen (2), so as to establish an electrical connection between the first electrical connection element (37) and the second electrical connection element (38),
**characterized**
**in that** the electrical power supply device (31) further comprises a resilient element (39; 42a), the resilient element (39; 42a) being configured to be fixed on the load bar (8) or on the screen (2), the first electrical connection element (37) being integral with the resilient element (39; 42a),
and **in that** the resilient element (39; 42a) is configured to compensate a misalignment of the first electrical connection element (37) with respect to the second electrical connection element (38), when the screen (2) reaches the position for recharging the battery (24).

2. Shading device (3) according to claim 1, **characterised in that** the resilient element (39; 42a) comprises at least one portion (39a; 42a) that forms a spring.

3. Shading device (3) according to claim 1 or according to claim 2, **characterised:**
**in that** the first electrical connection element (37) comprises a first magnetic portion (40),
**in that** the second electrical connection element (38) comprises a second magnetic portion (41),
and **in that** the first magnetic portion (40) cooperates with the second magnetic portion (41), so as to hold the first electrical connection element (37) against the second electrical connection element (38), when the screen (2) is in the position for recharging the battery (24).

4. Shading device (3) according to any one of claims 1 to 3, **characterised:**
**in that** the first electrical connection element (37) comprises a first centring element (43),
**in that** the second electrical connection element (38) comprises a second centring element (44),
and **in that** the first centring element (43) cooperates with the second centring element (44), so as to centre the first electrical connection element (37) with respect to the second electrical connection element (38), when the screen (2) is in the position for recharging the battery (24).

5. Shading device (3) according to claim 4, **characterised:**
**in that** the first centring element (43) is a pin,
and **in that** the second centring element (44) is a hole, or vice versa.

6. Shading device (3) according to any one of claims 1 to 5, **characterised:**
**in that** the electrical power supply device (31) comprises at least one fastening element (42),
and **in that** the fastening element (42) fastens the resilient element (39; 42a) to the load bar (8) or to the screen (2).

7. Shading device (3) according to claim 6, **characterised:**
**in that** the fastening element (42) is a resilient snap-in fastening element,
and **in that** the fastening element (42) is configured to cooperate with an outer contour (8c) of the load bar (8).

8. Shading device (3) according to claim 6, **characterised:**
**in that** the fastening element (42) is a clamp,
and **in that** the fastening element (42) is configured to be clamped onto the screen (2).

9. Shading device (3) according to any one of claims 1 to 8, **characterised:**
**in that** the electrical power supply device (31) comprises a third electrical connection element,
**in that** the third electrical connection element (31) is integral with the resilient element (39; 42a),
and **in that** the third electrical connection element (31) is configured to be electrically connected, on the one hand, to the first electrical connection element (37) and, on the other hand, to the external electrical energy supply source (25).

10. Shading device (3) according to any one of claims 1 to 9, **characterised:**
**in that** the shading device (3) further comprises a winding tube (4),
**in that** the screen (2) can be rolled up onto the winding tube (4),
and **in that** the winding tube (4) is arranged so as to be rotated by the electromechanical actuator (11).
